# EUROPÄISCHE PATENTANMELDUNG

(11) **EP 4 657 400 A1**
(43) Veröffentlichungstag der Anmeldung: **03.12.2025**
(21) Anmeldenummer: 24179212.6
(22) Anmeldetag: 31.05.2024
(51) Int. Cl.: G07C 5/02

(54) **KONTROLLGERÄT FÜR EIN FAHRZEUG, INSBESONDERE NUTZFAHRZEUG, FAHRZEUG, VERFAHREN, COMPUTERPROGRAMM UND/ODER COMPUTERLESBARES MEDIUM**

(71) Anmelder: ZF CV Systems Global GmbH, 3006 Bern (CH)
(72) Erfinder: Hörner, Michael, Berlin 10551 (DE)
(74) Vertreter: Schäferjohann, Volker

(57) **Zusammenfassung**

Kontrollgerät (100) für ein Fahrzeug (200a), insbesondere Nutzfahrzeug (200b); wobei das Kontrollgerät (100) als digitaler Tachograf (101) ausgebildet ist; und das Kontrollgerät (100) aufweist: eine Datenverarbeitungsvorrichtung (102) zum Kontrollieren des Kontrollgeräts (100) und zum Erfassen, Bestimmen, Verarbeiten und/oder Speichern von voneinander unterscheidbaren und mit Zeiten (t1, t2, t3) verknüpften Aktivitäten (A1, A2, A3, A4) eines Nutzers (10) des Fahrzeugs (200a), insbesondere Nutzfahrzeugs (200b), und/oder des Fahrzeugs (200a), insbesondere Nutzfahrzeugs (200b); und eine Anzeigevorrichtung (120) zum visuell wahrnehmbaren Anzeigen der voneinander unterscheidbaren und mit Zeiten (t1, t2, t3) verknüpften Aktivitäten (A1, A2, A3, A4); wobei das Kontrollgerät (100) dazu ausgebildet ist, eine graphische Darstellung (122) einer Abfolge (A) von Aktivitäten (A1, A2, A3, A4) über die Anzeigevorrichtung (120) anzuzeigen.

## Beschreibung

Die Offenbarung betrifft ein Kontrollgerät für ein Fahrzeug, insbesondere Nutzfahrzeug. Die Offenbarung betrifft gleichermaßen ein Fahrzeug, insbesondere Nutzfahrzeug, ein Verfahren für ein Kontrollgerät und ein Computerprogramm und/oder computerlesbares Medium.

Als Tachografen ausgebildete Kontrollgeräte beziehungsweise Fahrtenschreiber sind aus dem Stand der Technik bekannt.

DE 10 2013 100 929 A1 offenbart einen digitalen Tachographen für ein Fahrzeug zur Erfassung von fahrzeugrelevanten und/oder fahrerrelevanten Informationen. Der digitale Tachograph weist ein Gehäuse auf, an dem ein Display angeordnet ist, so dass visuelle Informationen bereitgestellt und einem Nutzer angezeigt werden können. Außerdem sind als weitere Komponenten ein Hauptprozessor, ein Sicherheitsprozessor, eine Speichereinheit und mindestens eine periphere Einheit vorhanden.

Ein derartiges Kontrollgerät weist eine Anzeigeeinrichtung auf, um Informationen über Fahrzeugbewegungen und über Fahrer und Beifahrer klar, unzweideutig und ergonomisch anzeigen zu können. Dabei können beispielsweise Zeiten in Form von Ziffern angezeigt werden. Die Zeiten sind voneinander getrennt und unterscheidbar aufzeichenbar und demgemäß anzeigbar und Aktivitäten zuordenbar: eine Lenkzeit, eine Zeit für "andere Arbeiten", eine Bereitschaftszeit, eine unbekannte Zeit und eine Arbeitsunterbrechungszeit. Dabei kann jeder der Zeiten ein Piktogramm zugewiesen werden, was neben der Zeit angezeigt werden kann, um einen Zusammenhang zwischen der jeweiligen Zeit und der damit verbundenen Tätigkeit beziehungsweise Aktivität des Nutzers und/oder des Fahrzeugs zu illustrieren.

Bei bekannten Kontrollgeräten ist die Übersichtlichkeit und die Darstellung der Aktivitäten verbesserungswürdig. Beispielsweise kann bei bekannten Kontrollgeräten immer nur eine Aktivität mit der damit verbundenen Dauer angezeigt werden. Damit kann es schwierig sein, effektiv einen Überblick über Aktivitäten zu erlangen.

Fahrtenschreiber, die sich zurzeit im Feld befinden, umfassen Displays beziehungsweise Anzeigevorrichtungen, die jedoch aufgrund ihrer Beschaffenheit und insbesondere Auflösung beispielsweise nur zwei Zeilen Text und grafische Symbole beziehungsweise Piktogramme anzeigen können. Beispielsweise verwenden bekannte Kontrollgeräte Anzeigevorrichtung in Form von LCD ("liquid crystal display"), Character Displays und/oder Matrixanzeigen (engl. "dot matrix displays") mit einer Auflösung von ca. 128 mal 24 Pixeln. Mit derartigen Kontrollgeräten ist die Darstellung beispielsweise eines Diagramms nicht oder nur unzureichend möglich. Die Anzeige von Aktivitätswechseln über eine längere Dauer kann so nicht übersichtlich erzielt werden. Eine Kontrolle vergangener Aktivitäten und/oder ein manueller Nachtrag ist somit nur mühsam zu bewerkstelligen. Das übersichtliche Ausgeben derartiger Informationen bedarf eines Ausdrucks.

Um beispielsweise übersichtlich Aktivitäten manuell nachtragen zu können, kann eine Verwendung eines externen Displays erfolgen, beispielsweise eines Displays eines Nutzerendgeräts, etwa eines Smartphones, welches mittels einer standardisierten Schnittstelle (auch als "Remote HMI" bezeichnet) über Bluetooth an den Tachographen angebunden werden kann.

Vor dem Hintergrund dieses Standes der Technik besteht eine Aufgabe der vorliegenden Offenbarung darin, eine Vorrichtung und ein Verfahren anzugeben, welche jeweils geeignet ist, den Stand der Technik zu bereichern und zumindest die oben genannten Aspekte des Standes der Technik zu verbessern. Insbesondere ist es die Aufgabe der Offenbarung, eine zuverlässige, effektive und leicht zugängliche Information als Ausgabe eines Kontrollgeräts bereitzustellen und/oder Eingaben aufgrund einer verbesserten Übersichtlichkeit effektiver durchführen zu können.

Gelöst wird die Aufgabe durch die Merkmale der unabhängigen Ansprüche. Die Unteransprüche haben Weiterbildungen der Offenbarung zum Inhalt.

Danach wird die Aufgabe gemäß einem Aspekt der Offenbarung durch ein Kontrollgerät für ein Fahrzeug, insbesondere Nutzfahrzeug, gelöst; wobei das Kontrollgerät als digitaler Tachograf ausgebildet ist; und das Kontrollgerät aufweist: eine Datenverarbeitungsvorrichtung zum Kontrollieren des Kontrollgeräts und zum Erfassen, Bestimmen, Verarbeiten und/oder Speichern von voneinander unterscheidbaren und mit Zeiten verknüpften Aktivitäten eines Nutzers des Fahrzeugs, insbesondere Nutzfahrzeugs, und/oder des Fahrzeugs, insbesondere Nutzfahrzeugs; und eine Anzeigevorrichtung zum visuell wahrnehmbaren Anzeigen der voneinander unterscheidbaren und mit Zeiten verknüpften Aktivitäten; wobei das Kontrollgerät dazu ausgebildet ist, eine graphische Darstellung einer Abfolge von Aktivitäten über die Anzeigevorrichtung anzuzeigen.

Das Kontrollgerät ermöglicht eine aussagekräftige, grafische Darstellung von Aktivitäten und so auch von Aktivitätswechsel über die Anzeigevorrichtung. Zur übersichtlichen Darstellung der Aktivitäten können durch die graphische Darstellung auf der Anzeigevorrichtung beziehungsweise auf dem Display des Tachografen die Aktivitäten optional mit mehreren Aktivitätswechseln grafisch angezeigt werden, da das Kontrollgerät graphisch eine Abfolge von Aktivitäten mittels der Anzeigevorrichtung anzeigen kann. Dies kann im Zusammenhang mit einer manuellen Eingabe der Aktivitäten und/oder zur Anzeige der Aktivitäten über eine bestimmte Dauer in der Vergangenheit erfolgen.

Der Nutzer kann durch das Kontrollgerät und die graphische Darstellung schnell und effektiv eine leicht zugängliche Übersicht über beispielsweise Aktivitätenwechsel erhalten. Ein Ausdruck der Aktivitäten und somit auch ein Papierverbrauch ist somit entbehrlich. Ein weiterer Vorteil des Kontrollgeräts besteht darin, dass bei einer Kontrolle des Fahrtenschreibers ein schneller Überblick zu den Aktivitätswechseln des Nutzers durch einen Kontrolleur erfolgen kann, wobei die Aktivitätswechsel über einen bestimmten Zeitraum in der Vergangenheit liegen und durch die graphische Darstellung übersichtlich betrachtet werden können.

Optional stellt die graphische Darstellung die Abfolge von Aktivitäten simultan dar. Durch die simultane, also gleichzeitige Darstellung, einer zeitlichen Abfolge von Aktivitäten können die Aktivitäten und deren Wechsel besonders übersichtlich dargestellt werden. Zum Erkennen eines Wechsels einer Aktivität kann ein Wechsel der Darstellung, beispielsweise ein Iterieren über aufeinanderfolgende Darstellungen mit je einer Aktivität, somit entbehrlich sein.

Optional umfasst die graphische Darstellung eine Zeitreihe. Eine Zeitreihe kann als eine zeitliche Abfolge definiert werden. Die graphische Darstellung umfasst also einen Graphen, der eine zeitliche Abfolge von Aktivitäten repräsentiert. Damit kann die Abfolge von Aktivitäten besonders leicht zugänglich angezeigt werden. Zudem kann eine derartige Zeitreihe ein gegebenenfalls gewohntes Erscheinungsbild einer Auftragung auf Papier entsprechen.

Optional unterscheidet die graphische Darstellung die Aktivitäten anhand von Piktogrammen. Die Piktogramme repräsentieren somit die Aktivitäten. Für jede der Aktivitäten kann ein Piktogramm dargestellt werden, um die Aktivitäten und deren Abfolge intuitiv darstellen zu können.

Optional sind die Piktogramme zeilenweise und/oder spaltenweise angeordnet. Durch die zeilenweise und/oder spaltenweise Anordnung der Piktogramme, also übereinander und/oder nebeneinander, kann die graphische Darstellung besonders effizient simultan und/oder als Zeitreihe erfolgen.

Optional weist die Anzeigevorrichtung eine Auflösung von wenigstens 320 x 240 Pixeln auf. Dabei wurde erkannt, dass eine Anzeigevorrichtung mit einer derartigen Auflösung (QVGA) bereits geeignet sein kann, um die graphische Darstellung zuverlässig und für den Nutzer geeignet visuell wahrnehmbar bereitzustellen.

Optional ist das Kontrollgerät dazu eingerichtet, mit der graphischen Darstellung eine Eingabemarkierung auszugeben. Dabei wurde erkannt, dass die graphische Darstellung der Abfolge der Aktivitäten besonders geeignet zur Eingabe ist, um die Abfolge der Aktivitäten zu editieren und/oder zu ergänzen. Zudem kann die Anzeigevorrichtung eine Eingabemarkierung anzeigen, die in der graphischen Darstellung eine Zeit und/oder eine Aktivität markieren kann, bezüglich der eine Eingabe vorgenommen werden kann.

Gemäß einem Aspekt der Offenbarung wird ein Fahrzeug, insbesondere Nutzfahrzeug, umfassend das oben beschriebene Kontrollgerät, bereitgestellt. Optional weist das Kontrollgerät eines oder mehrere der oben als optional und/oder vorteilhaft beschriebenen Merkmale auf, um einen damit verbundenen technischen Effekt zu erzielen.

Gemäß einem Aspekt der Offenbarung wird ein Verfahren für ein oben beschriebenes Kontrollgerät bereitgestellt, wobei das Verfahren aufweist: Abrufen von den voneinander unterscheidbaren und mit Zeiten verknüpften Aktivitäten; Bestimmen eines Anzeigesignals zur graphischen Darstellung einer Abfolge von den Aktivitäten über die Anzeigevorrichtung; und Ausgeben des Anzeigesignals an die Anzeigevorrichtung. Optional weist das Kontrollgerät eines oder mehrere der oben als optional und/oder vorteilhaft beschriebenen Merkmale auf, um einen damit verbundenen technischen Effekt zu erzielen. Optional wird das Verfahren derart durchgeführt, eines oder mehrere der oben als optional und/oder vorteilhaft beschriebenen Merkmale zu realisieren, um einen damit verbundenen technischen Effekt zu erzielen.

Gemäß einem Aspekt der Offenbarung wird ein Computerprogramm und/oder ein computerlesbares Medium bereitgestellt. Das Computerprogramm und/oder das computerlesbare Medium umfassen Befehle, die bei der Ausführung des Programms bzw. der Befehle durch eine Datenverarbeitungsvorrichtung diese veranlassen, das Verfahren gemäß der Offenbarung und/oder Schritte davon durchzuführen. Optional umfasst das Computerprogramm und/oder das computerlesbare Medium Befehle, die bei der Ausführung des Programms bzw. der Befehle durch eine Datenverarbeitungsvorrichtung diese veranlassen, die als vorteilhaft oder optional beschriebenen Verfahrensschritte durchzuführen, um einen damit verbundenen technischen Effekt zu erzielen.

Nachfolgend wird je eine Ausführungsform mit Bezug zu den Figuren beschrieben.
Fig. 1 zeigt schematisch ein Fahrzeug, insbesondere Nutzfahrzeug, mit einem Kontrollgerät je gemäß einem Aspekt der Offenbarung;
Fig. 2 zeigt schematisch eine Ausgabe eines Kontrollgeräts gemäß dem Stand der Technik;
Fig. 3 zeigt schematisch eine graphische Darstellung gemäß einer Ausgabe eines Kontrollgeräts gemäß einem Aspekt der Offenbarung;
Fig. 4 zeigt schematisch ein Ablaufdiagramm eines Verfahrens gemäß einem Aspekt der Offenbarung; und
Fig. 5 zeigt eine schematische Darstellung eines Computerprogramms und/oder computerlesbaren Mediums gemäß einem Aspekt der Offenbarung.

Figur 1 zeigt schematisch ein Fahrzeug 200a, insbesondere Nutzfahrzeug 200b, gemäß einem Aspekt der Offenbarung. Das Fahrzeug 200a, insbesondere Nutzfahrzeug 200b, wird im Folgenden als Fahrzeug 200a, 200b bezeichnet. Das Fahrzeug 200a, 200b ist ein Landfahrzeug. Das Fahrzeug 200a, 200b ist beispielsweise ein Zugfahrzeug einer mehrgliedrigen Fahrzeugkombination und/oder ein eingliedriges Fahrzeug.

In dem Fahrzeug 200a, 200b ist schematisch ein Nutzer 10 illustriert. Der Nutzer 10 ist beispielsweise ein Fahrer des Fahrzeugs 200a, 200b, also eine Person, die das Fahrzeug 200a, 200b fährt und/oder das Fahren des Fahrzeugs 200a, 200b zu verantworten hat, ein Beifahrer, ein Kontrolleur und/oder eine andere Person.

Das Fahrzeug 200a, 200b umfasst ein Kontrollgerät 100. Das Kontrollgerät 100 ist als digitaler Tachograf 101 ausgebildet. Das Kontrollgerät 100 ist dazu eingerichtet, das mit Bezug zu Figur 4 beschriebene Verfahren 300 durchzuführen. Dafür weist das Kontrollgerät 100 gemäß Figur 1 eine Datenverarbeitungsvorrichtung 102 und eine Anzeigevorrichtung 120 auf.

Die Datenverarbeitungsvorrichtung 102 ist dazu eingerichtet, das Kontrollgerät 100 zu kontrollieren. Dafür ist die Datenverarbeitungsvorrichtung 102 kommunikationstechnisch mit der Anzeigevorrichtung 120 verbunden. Die Datenverarbeitungsvorrichtung 102 ist zum Erfassen, Bestimmen, Verarbeiten und/oder Speichern von voneinander unterscheidbaren und mit Zeiten t1, t2, t3 (siehe Figuren 2 und 3) verknüpften Aktivitäten A1, A2, A3, A4 (siehe Figuren 2 und 3) des Nutzers 10 des Fahrzeugs 200a, 200b, und/oder des Fahrzeugs 200a, 200b eingerichtet. Die Aktivitäten A1, A2, A3, A4 umfassen eine Lenkzeit, "andere Arbeiten", eine Bereitschaftszeit, eine unbekannte Zeit und eine Arbeitsunterbrechung. Jeder Zeit t1, t2, t3 kann dabei eine der Aktivitäten A1, A2, A3, A4 zugeordnet werden. Die Aktivitäten A1, A2, A3, A4 beziehen sich somit auf eine Tätigkeit des Nutzers 10 und/oder ein Betreiben des Fahrzeugs 200a, 200b.

Die Anzeigevorrichtung 120 ist dazu eingerichtet, die voneinander unterscheidbaren und mit Zeiten t1, t2, t3 verknüpften Aktivitäten A1, A2, A3, A4 visuell wahrnehmbar anzuzeigen. Die Datenverarbeitungsvorrichtung 102 ist dafür dazu eingerichtet, ein Anzeigesignal 121 zu bestimmen, um eine graphischen Darstellung 122 einer Abfolge A (siehe Figur 3) von den Aktivitäten A1, A2, A3, A4 über die Anzeigevorrichtung 120 zu bewerkstelligen. Dafür wird das Anzeigesignal 121 von der Datenverarbeitungsvorrichtung 102 an die Anzeigevorrichtung 120 ausgegeben. Die Anzeigevorrichtung 120 empfängt das Anzeigesignal 121 und stellt die graphische Darstellung 122 der Abfolge A für den Nutzer 10 visuell wahrnehmbar dar.

Die Anzeigevorrichtung 120 weist eine Auflösung 124 von wenigstens 320 x 240 Pixeln beziehungsweise Bildpunkten auf. Die Anzeigevorrichtung 120 kann dabei zur monochromen und/oder farbigen Anzeige eingerichtet sein. Die Auflösung 124 kann höher als 320 x 240 Pixeln sein.

Figur 2 zeigt schematisch eine Ausgabe eines Kontrollgeräts gemäß dem Stand der Technik. Dabei ist Figur 2 in zwei Abschnitte (A) und (B) unterteilt, um ein manuelles Eintragen einer Aktivität A1 vorzunehmen, beispielsweise ein Nachtragen einer Aktivität A1 nachdem der Nutzer 10 eine Karte aus dem Kontrollgerät 100 entfernt und wieder eingelesen hat. Dabei wird eine textliche Darstellung 128 verwendet, die neben einem Piktogramm P1 im Wesentlichen lediglich zwei Zeilen Text umfasst.

In Abschnitt (A) wird neben einem die Aktivität A1 repräsentierenden Piktogramm P1 eine Beschreibung (untere Zeile: "Activitiy 1"), ein Datum und eine Uhrzeit (je obere Zeile: "27.09. 10:55") angezeigt. Eine Eingabemarkierung 125 hebt das Piktogramm P1 hervor, um die Aktivität A1 auszuwählen, um die mit der Aktivität A1 verbundene Zeit t1 bearbeiten zu können oder um zu einer anderen Aktivität (nicht in Figur 2 gezeigt) wechseln zu können.

Durch eine Bestätigung, die Aktivität A1 auszuwählen, wird die Eingabemarkierung 125 in Abschnitt (B) von der Aktivität A1 auf ein Datum ("06.12") in der zweiten Zeile verschoben, um das Datum ändern zu können. Eine Uhrzeit ("09:00") in der zweiten Zeile ist in einem separaten Schritt (nicht gezeigt) änderbar.

Eine der Zeit t1 vor- oder nachgehende Zeit und/oder der Aktivität A1 vor- oder nachgehende Aktivität ist in Figur 2 nicht darstellbar.

Figur 3 zeigt schematisch eine graphische Darstellung 122 gemäß einer Ausgabe eines Kontrollgeräts 100 gemäß einem Aspekt der Offenbarung. Das Kontrollgerät 100 gemäß Figur 3 ist ein Kontrollgerät 100 für ein Fahrzeug 200a, 200b. Ein derartiges Kontrollgerät 100 und Fahrzeug 200a, 200b ist mit Bezug zu Figur 1 beschrieben. Figur 3 wird unter Bezugnahme auf Figur 1 beschrieben.

Das Kontrollgerät 100 ist dazu ausgebildet, die graphische Darstellung 122 mit einer Abfolge A von Aktivitäten A1, A2, A3, A4 über die Anzeigevorrichtung 120 anzuzeigen. Die graphische Darstellung 122 stellt dabei die Abfolge A von Aktivitäten A1, A2, A3, A4 simultan dar. Mit anderen Worten werden mehrere oder alle Aktivitäten A1, A2, A3, A4 der Abfolge A durch die Anzeigevorrichtung 120 gleichzeitig dargestellt.

Die graphische Darstellung 122 umfasst eine Zeitreihe 123. Die Zeitreihe 123 ist die graphische Darstellung 122 der Abfolge A von Aktivitäten A1, A2, A3, A4 in Abhängigkeit von der Zeit. Die Zeit ist auf einer horizontal angeordneten Achse (nicht indiziert) dargestellt. Beispielweise bildet ein linker Abschnitt der graphischen Darstellung 122 einen Startzeitpunkt und ein rechter Abschnitt der graphischen Darstellung 122 bildet einen Endzeitpunkt. Die graphische Darstellung 122 weist dafür einen Entnahmeindikator 126 und einen Einleseindikator 127 auf.

Der Entnahmeindikator 126 umfasst ein Symbol, das die Entnahme einer Identifizierungskarte symbolisiert, und eine Entnahmezeit ("21.07. 08:08"), die ein Datum und eine Uhrzeit der Entnahme der Identifizierungskarte symbolisiert. Der Entnahmeindikator 126 kann den Startzeitpunkt der graphischen Darstellung 122 definieren.

Der Einleseindikator 127 umfasst ein Symbol, das das Einlesen der Identifizierungskarte symbolisiert, und eine Einlesezeit ("03.08. 05:31"), die ein Datum und eine Uhrzeit des Einlesens der Identifizierungskarte symbolisiert. Der Einleseindikator 127 kann den Endzeitpunkt der graphischen Darstellung 122 definieren.

Die graphische Darstellung 122 umfasst eine Mehrzahl von Piktogrammen P1, P2, P3, P4. Die Aktivitäten A1, A2, A3, A4 werden in der graphischen Darstellung 122 anhand von den Piktogrammen P1, P2, P3, P4 unterschieden. Die Piktogramme P1, P2, P3, P4 sind zeilenweise angeordnet. Damit ist es möglich, dass die Zeitreihe 123 zu jedem der Zeiten t1, t2, t3 einer Aktivität A1, A2, A3 entsprechenden Zeile eines Piktogramme P1, P2, P3, P4 zugeordnet wird. So ergibt sich ein funktionsähnlicher Graph, der die Abfolge A von Aktivitäten A1, A2, A3, A4 in Abhängigkeit von der Zeit intuitiv und somit leicht verständlich darstellt. In einer anderen Ausführungsform (nicht gezeigt) sind die Piktogramme P1, P2, P3, P4 spaltenweise angeordnet, womit auch die Zeiten t1, t2, t3 anders orientiert angeordnet sein können.

Das Kontrollgerät 100 ist dazu eingerichtet, mit der graphischen Darstellung 122 eine Eingabemarkierung 125 auszugeben. Die graphischen Darstellung 122 umfasst somit eine Eingabemarkierung 125. Die Eingabemarkierung 125 bezeichnet hierbei die Zeit t1, hier in der untersten Zeile ("03.08. 05:31", wovon die Minuten "31" markiert sind). Dementsprechend umfasst die Eingabemarkierung 125 eine die Zeit t1 anzeigende Markierung innerhalb der Zeitreihe 123. Die Markierung innerhalb der Zeitreihe 123 korrespondiert dabei mit dem Wert der Eingabemarkierung 125 der Zeit t1. Ein Nachtragen beziehungsweise Eintragen einer Aktivität A1, A2, A3, A4 kann durch die graphische Darstellung mit der Eingabemarkierung 125 besonders effektiv durchgeführt werden.

Figur 4 zeigt schematisch ein Ablaufdiagramm eines Verfahrens 300 gemäß einem Aspekt der Offenbarung. Das Verfahren 300 gemäß Figur 4 ist ein Verfahren 300 für ein Kontrollgerät 100. Ein derartiges Kontrollgerät 100 ist mit Bezug zu Figuren 1 und 3 beschrieben. Figur 4 wird unter Bezugnahme auf Figuren 1 und 3 beschrieben.

Das Verfahren 300 gemäß Figur 4 weist auf: Abrufen 310 von den voneinander unterscheidbaren und mit Zeiten t1, t2, t3 verknüpften Aktivitäten A1, A2, A3, A4. Das Abrufen kann dabei ein Auslesen aus einem Speicher des Kontrollgeräts 100 und/oder aus einem dem Kontrollgerät 100 zugänglichen Speicher und/oder eine Dateneingabe umfassen.

Das Verfahren 300 weist auf: Bestimmen 320 eines Anzeigesignals 121 zur graphischen Darstellung 122 einer Abfolge A von den Aktivitäten A1, A2, A3, A4 über die Anzeigevorrichtung 120.

Das Verfahren 300 weist auf: Ausgeben 330 des Anzeigesignals 121 an die Anzeigevorrichtung 120.

Dabei erkennt der Fachmann, dass das Verfahren 300 gemäß Figur 4 auch in einer anderen als der dargestellten Reihenfolge durchgeführt werden kann. Insbesondere ist es möglich, dass Schritte des Verfahrens 300 vertauscht, verschoben und/oder simultan durchgeführt werden können.

Figur 5 zeigt eine schematische Darstellung eines Computerprogramms und/oder computerlesbaren Mediums 400 gemäß einem Aspekt der Offenbarung. Das Computerprogramm und/oder computerlesbare Medium 400 umfasst Befehle 401, die bei der Ausführung des Programms bzw. der Befehle 401 durch eine Datenverarbeitungsvorrichtung 102 diese veranlassen, das Verfahren 300 und/oder die Schritte des Verfahrens 300 gemäß Figur 4 durchzuführen.

Die Befehle 401 können als ein Programmcode in einem beliebigen Code beziehungsweise in einer beliebigen Sprache vorliegen, insbesondere in einem Code, der für Steuerungen und/oder das Überwachen von Kontrollgeräten 100 und/oder Fahrzeugen 200a, 200b geeignet ist. Das Computerprogramm und/oder computerlesbare Medium 400 kann ein beliebiges digitales Datenspeichergerät sein oder umfassen, wie zum Beispiel einen USB-Stick, eine Festplatte, eine CD-ROM, eine SD-Karte oder eine SSD-Karte. Das Computerprogramm muss nicht zwingend auf einem solchen computerlesbarem Speichermedium gespeichert sein, sondern kann auch über das Internet oder anderweitig abrufbar sein.

### Bezugszeichen (Teil der Beschreibung)

- 10: Nutzer

- 100: Kontrollgerät
- 101: Tachograf
- 102: Datenverarbeitungsvorrichtung
- 120: Anzeigevorrichtung
- 121: Anzeigesignal
- 122: graphische Darstellung
- 123: Zeitreihe
- 124: Auflösung
- 125: Eingabemarkierung
- 126: Entnahmeindikator
- 127: Einleseindikator
- 128: textliche Darstellung

- 200a: Fahrzeug
- 200b: Nutzfahrzeug

- 300: Verfahren
- 310: Abrufen
- 320: Bestimmen
- 330: Ausgeben

- 400: Computerprogramm und/oder computerlesbares Medium
- 401: Befehle

- A: Abfolge
- A1, A2, A3, A4: Aktivität
- P1, P2, P3, P4: Piktogramm
- t1, t2, t3: Zeit

## Patentansprüche

1. Kontrollgerät (100) für ein Fahrzeug (200a), insbesondere Nutzfahrzeug (200b); wobei
- das Kontrollgerät (100) als digitaler Tachograf (101) ausgebildet ist; und
- das Kontrollgerät (100) aufweist:
- eine Datenverarbeitungsvorrichtung (102) zum Kontrollieren des Kontrollgeräts (100) und zum Erfassen, Bestimmen, Verarbeiten und/oder Speichern von voneinander unterscheidbaren und mit Zeiten (t1, t2, t3) verknüpften Aktivitäten (A1, A2, A3, A4) eines Nutzers (10) des Fahrzeugs (200a), insbesondere Nutzfahrzeugs (200b), und/oder des Fahrzeugs (200a), insbesondere Nutzfahrzeugs (200b); und
- eine Anzeigevorrichtung (120) zum visuell wahrnehmbaren Anzeigen der voneinander unterscheidbaren und mit Zeiten (t1, t2, t3) verknüpften Aktivitäten (A1, A2, A3, A4); wobei
- das Kontrollgerät (100) dazu ausgebildet ist, eine graphische Darstellung (122) einer Abfolge (A) von Aktivitäten (A1, A2, A3, A4) über die Anzeigevorrichtung (120) anzuzeigen.

2. Kontrollgerät (100) nach Anspruch 1, wobei die graphische Darstellung (122) die Abfolge (A) von Aktivitäten (A1, A2, A3, A4) simultan darstellt.

3. Kontrollgerät (100) nach Anspruch 1 oder 2, wobei die graphische Darstellung (122) eine Zeitreihe (123) umfasst.

4. Kontrollgerät (100) nach einem der vorherigen Ansprüche, wobei die graphische Darstellung (122) die Aktivitäten (A1, A2, A3, A4) anhand von Piktogrammen (P1, P2, P3, P4) unterscheidet.

5. Kontrollgerät (100) nach einem der vorherigen Ansprüche, wobei die Piktogramme (P1, P2, P3, P4) zeilenweise und/oder spaltenweise angeordnet sind.

6. Kontrollgerät (100) nach einem der vorherigen Ansprüche, wobei die Anzeigevorrichtung (120) eine Auflösung (124) von wenigstens 320 x 240 Pixeln aufweist.

7. Kontrollgerät (100) nach einem der vorherigen Ansprüche, wobei das Kontrollgerät (100) dazu eingerichtet ist, mit der graphischen Darstellung (122) eine Eingabemarkierung (125) auszugeben.

8. Fahrzeug (200a), insbesondere Nutzfahrzeug (200b), umfassend ein Kontrollgerät (100) nach einem der vorherigen Ansprüche.

9. Verfahren (300) für ein Kontrollgerät (100) nach einem der Ansprüche 1 bis 7, wobei das Verfahren (300) aufweist:
- Abrufen (310) von den voneinander unterscheidbaren und mit Zeiten (t1, t2, t3) verknüpften Aktivitäten (A1, A2, A3, A4);
- Bestimmen (320) eines Anzeigesignals (121) zur graphischen Darstellung (122) einer Abfolge (A) von den Aktivitäten (A1, A2, A3, A4) über die Anzeigevorrichtung (120); und
- Ausgeben (330) des Anzeigesignals (121) an die Anzeigevorrichtung (120).

10. Computerprogramm und/oder computerlesbares Medium (400), umfassend Befehle (401), die bei der Ausführung des Programms bzw. der Befehle (401) durch eine Datenverarbeitungsvorrichtung (102) diese veranlassen, das Verfahren (400) und/oder die Schritte des Verfahrens (400) Anspruch 9 durchzuführen.
